# EUROPÄISCHE PATENTSCHRIFT

(11) **EP 0 984 092 B1**
(45) Veröffentlichungstag und Bekanntmachung des Hinweises auf die Patenterteilung: **23.04.2003**
(21) Anmeldenummer: 99116478.1
(22) Anmeldetag: 23.08.1999
(51) Int. Cl.: D06F 39/00, D06F 37/20, D06F 39/06

(54) **Waschmaschine mit einer Einrichtung zur Ermittlung des Wäschegewichtes**
Washing machine with device for determining the laundry weight
Machine à laver avec dispositif pour déterminer le poids du linge

(30) Priorität: 02.09.1998 DE 19839896
(43) Veröffentlichungstag der Anmeldung: 08.03.2000
(73) Patentinhaber: Miele & Cie. GmbH & Co., D-33332 Gütersloh (DE)
(72) Erfinder: Herden, Rudolf, 33442 Herzebrock (DE)

(56) Entgegenhaltungen:
- EP-A- 0 268 155
- EP-A- 0 724 036
- DE-A- 3 821 574
- DE-A- 3 840 265
- DE-A- 4 141 213
- US-A- 5 165 260

## Beschreibung

Die Erfindung betrifft eine Waschmaschine mit einer Programmsteuerung, mit einem an Federn schwingend aufgehängten oder abgestützten Laugenbehälter, in dem eine Trommel zur Aufnahme von Wäsche drehbar gelagert und über einen Motor im Wasch- und Schleudergang antreibbar ist, und mit einer Einrichtung zur Erzeugung eines vom Wäschegewicht abhängigen Signals.

Bei den eingangs genannten Waschmaschinen ist es bekannt, das Gewicht der in die Trommel eingelegten Wäsche durch Auswertung der relativen Höhenänderung zwischen dem Laugenbehälter und dem Gehäuse zu bestimmen. Hierzu wird beispielsweise in der DE 22 04 325 C2 die Verwendung eines induktiven Bewegungsaufnehmers im Bereich eines Stoßdämpfers vorgeschlagen. Daneben ist es bekannt, anstelle der Höhenänderung die Änderung der vom Laugenbehälter auf das Gehäuse übertragenen Gewichtskraft auszuwerten. Hierzu ist beispielsweise aus der DE-OS 20 34 847 die Verwendung von mechanisch-elektrischen Wandlern bekannt.

Bei diesen Waschmaschinen ist es weiterhin bekannt, neben der Gewichtsmessung, die durch eine Auswertung des statischen Signalanteils des Weg- oder Kraftsensors erfolgt, den dynamischen Signalanteil des Sensorsignals im Schleudergang auszuwerten. In der DE 89 05 566 U1 wird dieser Signalanteil zur Erkennung von Unwuchten der drehenden Trommel herangezogen. Unwuchten werden beispielsweise durch ungünstige Wäscheverteilung in der Trommel während des Schleudems hervorgerufen.

Weiterhin ist aus der DE 41 04 151 A1 bekannt, eine durch Überdosierung von Waschmittel hervorgerufene vermehrte Schaumbildung durch eine Leitwertmeßeinrichtung, eine Druckmeßeinrichtung oder eine Lichtschrankenanordnung zu sensieren. Diese Sensoren sind teuer und störungsanfällig (Leitwertmessung, Lichtschranke) oder wegen ihrer Ungenauigkeit unzuverlässig (Druckmessung).

Der Erfindung stellt sich somit das Problem, bei einer Waschmaschine der eingangs genannten Art mit einfachen Mitteln eine genaue Schaumsensierung zu ermöglichen.

Erfindungsgemäß wird dieses Problem durch eine Waschmaschine mit den im Patentanspruch 1 angegebenen Merkmalen gelöst.

Bei der erfindungsgemäßen Ausbildung der Waschmaschine wird das Phänomen ausgenutzt, daß der in der Trommel vorhandenen Schaum den Wäschefall dämpft, der durch die Trommeldrehung und durch das Reversieren hervorgerufen wird. Der Wäschefall wiederum verursacht Schwankungen des Gewichtssignals. Auf diese Weise kann vorteilhafterweise der bereits vorhandene Gewichtssensor auch zur Schaumsensierung genutzt werden.

In einer vorteilhaften Weiterbildung der Erfindung wird die Auswerteschaltung dazu genutzt, den Zeitwert einer Programmlaufzeit-Anzeigevorrichtung in Abhängigkeit von der ermittelten Schaumbildung bzw. deren Menge zu korrigieren. Hierdurch wird die Notwendigkeit zur Verlangsamung oder Änderung der Schleuderdrehzahl-Profile früh erkannt und bei der Anzeige der Programmlaufzeit berücksichtigt.

Ein Ausführungsbeispiel der Erfindung ist in den Zeichnungen rein schematisch dargestellt und wird nachfolgend näher beschrieben. Es zeigt
- Figur 1: die Schemaskizze einer erfindungsgemäß ausgebildeten Waschmaschine
- Figur 2: das Sensorsignal bei Waschgängen mit und ohne Schaum als Weg-Zeit-Diagramm

Die in Figur 1 dargestellte Waschmaschine besitzt in bekannter Weise einen Laugenbehälter (1), in dem eine Trommel (2) zur Aufnahme von Wäsche drehbar gelagert ist. Der Antrieb der Trommel erfolgt über einen Motor (3). Der Laugenbehälter (1) ist an Fedem (4) schwingbeweglich im Gehäuse (5) aufgehängt und wird zur Dämpfung dieser Schwingungen im unteren Bereich durch Stoßdämpfer (6) gegenüber dem Gehäuseboden (7) abgestützt.

Zur Steuerung der verschiedenen Waschprogramme ist eine Mikroprozessor-Steuerung (8) vorgesehen, die über Signalleitungen (9) mit verschiedenen Meßgebern und den Bedienelementen (nicht dargestellt) verbunden ist. Sie gibt zeit- und zustandsabhängige Befehle über Steuerleitungen (10) an verschiedene Aktoren weiter. Dabei wird insbesondere der Motor (3) mit verschiedenen Drehzahlen zum Antrieb der Trommel (2) im Waschgang und im Schleudergang von der in der Mikroprozessor-Steuerung integrierten Motorregelung (R) angesteuert.

Unter den Meßgebern der erfindungsgemäß ausgebildeten Waschmaschine befindet sich ein Gewichtssensor, mit dem die Beladungsmenge der Trommel ermittelt werden kann. Als Sensor wird in bekannter Weise ein parallel zum Stoßdämpfer angeordneter Lagesensor (11) verwendet, mit welchem die gewichtsabhängige Laugenbehälterabsenkung erfaßt wird. Andere Gewichtssensoren, beispielsweise Dehnungsmeßstreifen, können ebenfalls verwendet werden. Der statische Anteil des Lagesensor (11)-Signals wird von der Mikroprozessor-Steuerung (8) zur Bestimmung des Wäschegewichts ausgewertet und beispielsweise in einer in den Zeichnungen nicht dargestellten Gewichtsanzeige angezeigt. Der dynamische Signalanteil wird in bekannter Weise von einer in der Mikroprozessor-Steuerung integrierten Auswerteschaltung (A) ausgefiltert und zur Sensierung des Schaumaufkommens im Laugenbehälter (1) herangezogen. Anstelle des Gewichtssensors kann auch ein aus der DE 195 22 393 A1 bekannter Beschleunigungssensor verwendet werden.

Figur 2 zeigt als Weg-Zeit-Diagramm das Sensorsignal während des Waschgangs mit Schaum (Signal I) und ohne Schaum (Signal II). Dabei wurde zur übersichtlicheren Darstellung das Signal I mit einem Offset belegt. Der Vergleich der Signale zeigt, daß die durch den Wäschefall und das Reversieren der Trommel (2) bedingten Signalschwankungen vom Schaum nahezu vollständig gedämpft werden. Somit kann die Auswerteschaltung (A) durch Ermittlung der Standardabweichung des dynamischen Signalanteils ein vermehrtes Schaumaufkommen im Waschgang sensieren. Ist dies der Fall, werden anschließend im Schleudergang das Drehzahlprofil im Schleuderhochlauf hinsichtlich Höhe und Beschleunigung an die ermittelte Schaummenge angepaßt. Daneben kann das Waschprogramm hinsichtlich seiner Länge und die Spülgänge hinsichtlich ihrer Dauer, Anzahl und/oder der verwendeten Spülwassermenge an das vermehrte Schaumaufkommen angepaßt werden. Außerdem können hierdurch bedingte Laufzeit-Verlängerungen bei der Anzeige der Programmlaufzeit (nicht dargestellt) berücksichtigt werden.

## Patentansprüche

1. Waschmaschine mit einer Programmsteuerung, mit einem an Federn (4) schwingend aufgehängten oder abgestützten Laugenbehälter (1), in dem eine Trommel (2) zur Aufnahme von Wäsche drehbar gelagert und über einen Motor (3) im Wasch- und Schleudergang antreibbar ist, und mit einer Einrichtung (11) zur Erzeugung eines vom Wäschegewicht oder der Beschleunigung des Laugenbehälters abhängigen Signals,
**dadurch gekennzeichnet,**
**daß** in der Programmsteuerung eine Auswerteschaltung (A) integriert ist, welche aufgrund der Größe der von der Einrichtung (11) im Waschgang erzeugten Signalschwankungen eine Schaumbildung im Laugenbehälter (1) bzw. der Trommel (2) erkennt und hiervon abhängig den weiteren Verlauf des Waschprogramms beeinflußt.

2. Waschmaschine nach Anspruch 1,
**dadurch gekennzeichnet,**
**daß** die Auswerteschaltung die Dauer des Waschprogramms beeinflußt.

3. Waschmaschine nach Anspruch 1 oder 2,
**dadurch gekennzeichnet,**
**daß** die Auswerteschaltung die Spülgänge hinsichtlich ihrer Dauer, Anzahl und/oder der verwendeten Spülwassermenge beeinflußt.

4. Waschmaschine nach mindestens einem der Ansprüche 1 bis 3,
**dadurch gekennzeichnet,**
**daß** die Auswerteschaltung den Verlauf der Schleuderhochläufe während des Schleudergangs beeinflußt.

5. Waschmaschine nach mindestens einem der Ansprüche 1 bis 4,
**dadurch gekennzeichnet,**
**daß** der Zeitwert einer Programmlaufzeit-Anzeigevorrichtung durch die Auswerteschaltung (A) in Abhängigkeit von der ermittelten Schaumbildung bzw. deren Menge korrigierbar ist.

## Claims

1. Washing machine, having a program control, a washing liquid container (1) which is suspended from or supported on springs (4) in an oscillatory manner, and in which container a drum (2) for the accommodation of laundry is rotatably mounted and is drivable via a motor (3) in the washing and spinning operations, and a means (11) for generating a signal which is dependent on the laundry weight or on the acceleration of the washing liquid container, **characterised in that** an evaluation circuit (A) is incorporated in the program control, said circuit detecting a formation of foam in the washing liquid container (1) or respectively in the drum (2) on the basis of the size of the signal variations, produced by the means (11) in the washing operation, and influencing the further development of the washing program in dependence on the foam formation.

2. Washing machine according to claim 1, **characterised in that** the evaluation circuit influences the duration of the washing program.

3. Washing machine according to claim 1 or 2, **characterised in that** the evaluation circuit influences the rinsing operations in respect of their duration, number and/or the quantity of rinsing water used.

4. Washing machine according to at least one of claims 1 to 3, **characterised in that** the evaluation circuit influences the development of the spinning run-ups during the spinning operation.

5. Washing machine according to at least one of claims 1 to 4, **characterised in that** the time value in a device for indicating the running time of a program can be corrected by the evaluation circuit (A) in dependence on the determined foam formation or respectively the quantity of the foam formed.

## Revendications

1. Machine à laver avec une commande à programme, comprenant une cuve de lavage (1) suspendue ou en appui de manière oscillante sur des ressorts (4), dans laquelle est logé de manière rotative un tambour (2) destiné à recevoir le linge et qui peut être actionnée par un moteur (3) pendant le cycle de lavage et le cycle d'essorage, et comprenant un dispositif (11) destiné à générer un signal en fonction du poids du linge ou de l'accélération de la cuve de lavage, **caractérisée en ce que** dans la commande à programme est intégré un composant d'analyse (A) qui, en fonction de l'intensité des variations du signal généré par le dispositif (11) pendant le cycle de lavage, détecte une formation de mousse dans la cuve de lavage (1) ou le tambour (2) et, en fonction de cela, influence la suite du déroulement du programme de lavage.

2. Machine à laver selon la revendication 1, **caractérisée en ce que** le composant d'analyse influence la durée du programme de lavage.

3. Machine à laver selon la revendication 1 ou 2, **caractérisée en ce que** le composant d'analyse influence les cycles de rinçage, à savoir leur durée, le nombre et/ou la quantité d'eau de rinçage utilisée.

4. Machine à laver selon au moins l'une des revendications 1 à 3, **caractérisée en ce que** le composant d'analyse influence le déroulement des accélérations de l'essorage pendant le cycle d'essorage.

5. Machine à laver selon au moins l'une des revendications 1 à 4, **caractérisée en ce que** la valeur du temps, affichée sur un dispositif d'affichage de la durée du programme, peut être corrigée par le composant d'analyse (A) en fonction de la formation de mousse détectée ou de la quantité de celle-ci.
